# FASCICULE DE BREVET EUROPEEN

(11) **EP 2 121 153 B1**
(45) Date de publication et mention de la délivrance du brevet: **31.08.2011**
(21) Numéro de dépôt: 08761796.5
(22) Date de dépôt: 23.01.2008
(51) Int. Cl.: A63C 13/00, A43C 15/09

(54) **RAQUETTE A NEIGE AVEC CALE DE MONTEE**
SCHNEESCHUH MIT KLETTERKEIL
SNOWSHOE WITH CLIMBING WEDGE

(30) Priorité: 25.01.2007 FR 0700525
(43) Date de publication de la demande: 25.11.2009
(73) Titulaire: TSL Sport Equipment, 74290 Alex (FR)
(72) Inventeur: GALLAY, Philippe, F-74220 La Clusaz (FR); MALLINJOUD, Julie, F-74940 Annecy le Vieux (FR)
(74) Mandataire: Gasquet, Denis
(86) Numéro de dépôt international: PCT/FR2008/000080
(87) Numéro de publication internationale: WO 2008/113899

(56) Documents cités:
- FR-A- 2 760 375
- FR-A- 2 850 252
- US-A- 5 318 320
- US-A1- 2003 137 129
- US-A1- 2004 250 453

## Description

La présente invention concerne un perfectionnement pour raquette à neige destiné notamment à améliorer le confort de la marche dans les montées.

Les raquettes à neige sont des engins connus depuis de très nombreuses années car utilisées depuis plusieurs siècles par les populations scandinaves pour se déplacer sur la neige. Jusqu'à nos jours, les raquettes à neige étaient utilisées à des fins utilitaires ou militaires, pour permettre aux populations et aux troupes alpines de se déplacer sur la neige pour leurs déplacements nécessités par la vie quotidienne. Actuellement, les raquettes à neige sont plutôt utilisées par des sportifs qui font des randonnées et des promenades, voire même des compétitions. Mais les sportifs, bien que pratiquant pour leur plaisir, sont de plus en plus exigeants pour le matériel qu'ils utilisent et il est vrai que les produits actuellement vendus ne donnent pas entière satisfaction.

Les raquettes à neige actuelles présentent de nombreuses caractéristiques destinées à améliorer le confort de l'utilisateur pendant la marche comme, par exemple, les cales de montée ayant pour but de faciliter la progression dans les montées en plaçant la semelle de la chaussure dans une position sensiblement horizontale que cette dernière est en appui vers le bas.

On connaît différentes solutions de cale de montée et notamment celles décrites dans le document US 2004/0250453 ou dans les demandes de brevets françaises publiées sous les numéros 2 725 631, 2 771 301. Mais ces cales présentent beaucoup d'inconvénient et notamment leur manque de commodité lors de leur mise en place et leur escamotage.

La présente invention entend résoudre les inconvénients des dispositifs connus en proposant une cale de montée particulièrement simple et fiable, et facile à mettre en oeuvre et à escamoter et ce sans que l'utilisateur n'ait à sa baisser ou à se déchausser.

Ainsi, la raquette à neige de l'invention, comportant des moyens de retenue de la chaussure qui permettent à celle-ci de pivoter vers le haut par rapport au tamis de la raquette autour d'un axe transversal situé sensiblement au niveau de la zone avant la chaussure, et ce, afin que l'utilisateur puisse soulever son talon par pivotement, depuis une position basse normale, position d'utilisation habituelle de la raquette pour une marche sur terrain plat, selon laquelle le plan général de la surface inférieure de ladite chaussure est sensiblement parallèle à la surface du terrain, et qui comprend des moyens de limitation du pivotement vers le bas permettant de définir une position basse selon laquelle la surface inférieure de la chaussure se trouve inclinée vers le bas et vers l'avant, lesdits moyens étant constitués par une pièce d'appui pivotante, articulée sur la raquette autour d'un axe transversal, pour prendre selon l'invention, deux positions stables, une position escamotée inactive, et une position active, est caractérisée en ce que la pièce pivotante a la forme d'un étrier en forme de "U"dont les flancs sont des parois de forme triangulaire, dont le sommet comprend l'axe de pivotement, tandis que les angles supérieurs de la base du triangle sont reliés chacun par une traverse, à savoir une traverse avant et une traverse arrière afin de laisser une espace vide entre elles.

Selon une caractèristique complémentaire, la pièce pivotante est montée pivotante sur un support, tandis que la pièce pivotante coopère avec ledit support par un système de rampe grâce à l'élasticité latérale de la pièce pivotante. Selon une caractéristique complémentaire, ladite pièce support qui est fixée sur la raquette, comprend deux parois latérales s'étendant sensiblement verticalement.

Selon une autre caractéristique complémentaire, chacune des surfaces internes des parois latérales de la pièce support, surfaces qui sont en regard des parois latérales de la pièce pivotante comprend une saillie centrale pour former une rampe avant et une rampe arrière destinées à coopérer avec une saillie externe réalisée sur chacune des surfaces internes des parois de la pièce pivotante.

D'autres caractéristiques et avantages de l'invention se dégageront de la description qui va suivre en regard des dessins annexés qui ne sont donnés qu'à titre d'exemples non limitatifs.

Les figures 1 à 7 illustrent une raquette différente de l'invention mais utile à sa compréhension.

La figures 1 illustre en vue de dessus la raquette avec sa plaque dans sa position basse normale d'utilisation.

La figures 2 illustre selon une vue en perspective la raquette avec sa plaque dans sa position basse normale d'utilisation.

La figure 3 est une vue latérale de la raquette avec sa plaque dans sa position basse normale d'utilisation.

La figure 4 est une vue latérale de la raquette avec sa plaque dans sa position selon laquelle la cale de montée est en position active.

Les figures 5, 6, 7 sont des vues latérales montrant la cale de montée selon trois positions, la position inactive (figure 5), la position intermédiaire (figure 7), la position active (figure 6)

Les figures 8 à 13 illustrent un mode de réalisation de la cale de montée selon l'invention.

Les figures 8 et 9 sont des vues latérales montrant la cale de montée selon sa position inactive escamotée (figure 8), et selon sa position active (figure 9).

Les figures 10 et 11 sont des vues en perspective montrant la cale de montée selon sa position inactive escamotée (figure 10), et selon sa position active (figure 11).

La figure 12 est une vue en perspective du support.

La figure 13 est une vue de dessus du support.

Selon l'invention, la raquette à neige, portant la référence générale (1) est constituée par un cadre (3) qui délimite une surface intérieure ou tamis (2) qui forme la surface portante de la raquette. Ce tamis (2) peut avantageusement se présenter sous la forme d'une plaque ajourée rigide qui comporte sous sa face inférieure un ensemble de parois d'accroche destinées à renforcer la tenue de la raquette à neige sur la neige dure. Toutefois, il pourrait en être autrement et le tamis pourrait être formé par une toile ou par des portions de plaque non ajourées, par exemple, sans pour autant sortir du champ de protection de l'invention.

La raquette à neige (1) de l'invention comporte des moyens de retenue de la chaussure destinés à solidariser la chaussure à la raquette. Ces moyens de retenue présentent une configuration qui permet à la chaussure de l'utilisateur de pivoter par rapport au tamis (2) de la raquette autour d'un axe transversal (X, X') situé sensiblement au niveau de la zone avant la chaussure, et ce, afin que l'utilisateur puisse soulever son talon par pivotement vers le haut selon F au cours de sa progression. Ces moyens de retenue sont avantageusement constitués par une fixation de type à plaque articulée (7), tel qu'illustré, ladite plaque (7) portant des moyens de retenue arrière (8a) de la chaussure et des moyens de retenue avant (8b).

Le pivotement de la plaque de retenue (7) de la chaussure par rapport à la raquette (1) s'effectue avantageusement entre une position basse normale (A), telle qu'illustrée aux figures 1, 2 et 3, position d'utilisation habituelle de la raquette pour une marche sur terrain plat, selon laquelle le plan général de la surface inférieure (7a) de plaque articulée (7) est sensiblement parallèle au plan général de la surface du terrain, et une position haute (B), selon laquelle le talon de la chaussure est soulevé par pivotement vers le haut selon F de la plaque (7) autour de l'axe transversal (X, X').

Selon l'invention, la raquette comprend des moyens permettant à la plaque de retenue (7) d'être en appui vers le bas dans une position inclinée (C) telle qu'illustrée à la figure 4.

Ainsi, la raquette selon l'invention comprend des moyens de limitation du pivotement de la plaque vers la bas, afin que ladite plaque soit inclinée vers le bas et vers l'avant, de façon à ce qu'en cas de progression en montée la chaussure se trouve dans une position sensiblement horizontale, position plus confortable pour l'utilisateur.

Ce moyen de limitation du pivotement vers le bas, est assuré par un organe de butée et d'appui mobile (9) appelé communément cale de montée.

Cette cale de montée (9) est constituée par une pièce pivotante (10), articulée sur la raquette autour d'un axe transversal (Y, Y'), pour prendre selon l'invention, deux positions stables, une position escamotée inactive telle qu'illustrée aux figures 8 et 10 et une position active telle qu'illustrée aux figures 9 et 11.

Dans la position inactive escamotée (figures 1, 2, 3 et 5, 8 et 10) la plaque peut pivoter vers le bas jusqu'à ce que le plan général de la surface inférieure (7a) de plaque articulée (7) soit sensiblement parallèle au plan général de la surface du terrain. Cette position est celle utilisée pour la progression sur terrain plat.

Dans la position active telle qu'illustrée aux figures 4 et 6, 9 et 11, la pièce pivotante (10) se trouve dans la trajectoire de la partie arrière de la plaque. Ainsi cette partie arrière vient en position basse se placer en appui sur cette pièce d'appui pivotante. Ainsi lors d'une progression dans une pente le plan général de la surface inférieure (7a) de plaque articulée (7) est inclinée par rapport au plan général d'appui de la raquette mais sensiblement parallèle à l'horizontale, ce qui rend la progression en montée plus confortable.

Selon la raquette à neige de l'invention, les moyens de limitation du pivotement sont de type réglable et permettent à l'utilisateur de passer de la position inactive escamotée de la cale de montée, à la position active,

Selon un mode de réalisation différent de l'invention mais utile à sa compréhension, illustré aux figures 5 à 7, le passage d'une position à l'autre la pièce pivotante se fait ce grâce à un organe de commande (11), tandis que selon l'invention, le passage de l'une des positions à l'autre se fait grâce à la préhension directe par l'utilisateur d'une des traverses (101, 101') de la pièce pivotante

Selon le premier mode de réalisation, l'organe de commande (11) est constitué par un levier pivotant qui peut être actionné par l'utilisateur par action de son bâton. Cet organe de commande (11) est donc disposé latéralement par rapport à l'organe mobile hors de la zone de la trajectoire de la plaque.

Comme nous l'avons vu précédemment, la pièce d'appui pivotante (10), articulée sur la raquette autour d'un axe transversal (Y, Y'), peut prendre deux positions stables, une position escamotée inactive telle qu'illustrée aux figures 1, 2, 3 et 5, et une position active telle qu'illustrée aux figures 4 et 6. A cet effet il est prévu une cinématique de type à genouillère, comprenant un système élastique (12).

Le système élastique est par exemple constitué par une boucle élastique telle que cela est illustré, à titre d'exemple.

Pour réaliser le système à genouillère, la pièce d'appui pivotante (10) est articulée sur un support (13) autour d'un axe transversal (Y, Y') tandis que l'organe de commande est articulé sur ce même support (13) autour d'un autre axe transversal (Z, Z') situé au-dessus de l'axe (X, X') sensiblement dans le plan vertical de ce même axe.

L'organe de commande (11) comprend à l'une de ses extrémités une saillie d'actionnement (14) destinée à coopérer avec une lumière (15) réalisée sur la paroi latérale correspondante (16) de la pièce d'appui mobile (10), tandis que le système élastique sollicite cette saillie en direction de l'axe de pivotement (X, X') de la pièce mobile (10).

La boucle élastique (12) logée dans le flanc correspondant de la pièce mobile (10) passe par sa périphérie interne autour de quatre points d'accrochage (17a, 17b, 17c, 17d) solidaire de ladite pièce mobile, tandis qu'elle passe par sa périphérie externe autour de la saillie d'actionnement (14).

Grâce à une telle conception, dans la position escamotée (voir la figure 5) l'effort (F1) sollicitant la saillie d'actionnement à une direction qui passe sous l'axe de pivotement (Z, Z') de l'organe d'actionnement. Ainsi la position escamotée est stable.

Pour passer de la position escamotée à la position active l'utilisateur n'a qu'à solliciter l'organe d'actionnement selon (T) et forcer ainsi la pièce mobile à pivoter selon (R1) pour passer vers la position d'équilibre telle qu'illustrée à la figure 7, puis à la position active (figure 6). Dans cette position, l'effort (F2) sollicitant la saillie d'actionnement à une direction qui passe sous l'axe de pivotement (Z, Z') de l'organe d'actionnement. Ainsi la position active est stable, comme l'est la position escamotée.

On a compris que l'organe de commande (11) est un levier du deuxième genre, à savoir avec un premier bras ou bras d'actionnement (17a) d'un coté de l'axe (Z, Z') comprenant la saillie d'actionnement (14), et un deuxième bras ou bras de commande (17b) s'étendant de l'autre coté de l'axe de pivotement (Z, Z'). On notera aussi que le bras de commande (17b) comprend de part et d'autre un profil en creux (17d, 17'd) permettant à l'utilisateur d'utiliser la pointe de son bâton pour faire passer la cale de montée de sa position escamotée à sa position active et inversement, et ce par simple poussée (T) vers le bas.

Selon le mode de réalisation préféré, la cale de montée a la forme d'un étrier en forme de "U" dont les flancs ont une forme triangulaire et dont les extrémités sont montées pivotante sur la pièce support (13).

Bien entendu, l'invention n'est pas limitée aux modes de réalisation décrits et représentés à titre d'exemples.

Ainsi la cale de montée selon l'invention peut être utilisée dans le cas d'une fixation de type à plaque, et dans ce cas c'est l'arrière de la plaque qui est mis en appui vers le bas sur cette cale, mais aussi dans le cas ou c'est le talon de la chaussure lui-même qui serait en appui direct. Une telle disposition pourrait être par exemple celle décrit dans la demande de brevet française publiée sous le numéro 2819732, selon laquelle la chaussure est retenue par sa semelle grâce à un axe de pivotement transversal.

Par ailleurs on pourrait aussi avoir un organe de commande (11) qui n'aurait pas de deuxième bras de commande (17b) sans pour autant sortir du domaine de l'invention, voir sans organe de commande. Dans ce dernier cas l'utilisateur déplacerait manuellement par action directe sur la pièce d'appui (10) pivotante mobile pour la passer d'une position à l'autre.

Il va aussi de soit que tout type de système élastique (12) pourrait être utilisé, pour actionner le dispositif, comme par exemple un ressort de traction ou de compression.

Les figures 8 à 13, représentent un mode de réalisation de la pièce pivotante de l'invention.

Comme précédemment le moyen de limitation du pivotement vers le bas, est assuré par un organe de butée et d'appui mobile (9) appelé communément cale de montée.

Cette cale de montée (9) est constituée par une pièce pivotante (10), articulée sur la raquette autour d'un axe transversal (Y, Y'), pour prendre selon l'invention, deux positions stables, une position escamotée telle qu'illustrée aux figures 8 et 10, et une position active telle qu'illustrée aux figures 9 et 11.

Dans la position escamotée (figures 8 et 10) la plaque peut pivoter vers le bas jusqu'à ce que le plan général de la surface inférieure (7a) de plaque articulée (7) soit sensiblement parallèle au plan général de la surface du terrain. Cette position est celle utilisée pour la progression sur terrain plat.

Dans la position active telle qu'illustrée aux figures 9 et 11, la pièce pivotante (10) se trouve dans la trajectoire de la partie arrière de la plaque. Ainsi cette partie arrière vient en position basse se placer en appui sur cette pièce d'appui pivotante. Ainsi lors d'une progression dans une pente le plan général de la surface inférieure (7a) de plaque articulée (7) est inclinée par rapport au plan général d'appui de la raquette mais sensiblement parallèle à l'horizontale, ce qui rend la progression en montée plus confortable.

Selon cette réalisation la cale de montée et notamment sa pièce pivotante (10) a la forme générale d'un étrier en forme de U, dont les flancs sont des parois (100, 100') de forme triangulaire, dont les extrémités sont montées pivotante sur la pièce support (13). Les deux flancs sont reliés par les angles supérieurs (A, B) du triangle autre que l'angle ou se trouve l'axe de pivotement, par deux traverses transversales (101, 101'), à savoir une traverse avant (101) et une traverse arrière (101'), de façon à laisser un espace vide (E) entre les deux traverses.

On notera que la pièce support (13) qui est fixée sur la raquette, comprend deux parois latérales (130, 130') s'étendant sensiblement verticalement de part et d'autre des parois (100, 100') de la pièce pivotante (10).

Ajoutons que selon ce mode de réalisation la cale de montée ne comprend pas comme selon le premier mode de réalisation d'organe de commande tel qu'un levier sollicité par un système élastique.

Dans ce mode de réalisation le maintient de la pièce pivotante dans ses deux positions, à savoir dans sa position escamotée et dans sa position stable active. Ce maintien pour le deuxième mode de réalisation est assuré grâce à un système de rampes et à l'élasticité transversale de la pièce pivotante.

A cet effet chacune des surfaces internes des parois latérales de la pièce support, surfaces qui sont en regard des parois latérales de la pièce pivotante comprend une saillie centrale (131,131') pour former une rampe avant (132, 132') et une rampe arrière (133, 133') destinées à coopérer avec une saillie externe (134, 134') réalisée sur chacune des surfaces internes des parois de la pièce pivotante. Ainsi, par cette coopération la pièce pivotante grâce à son élasticité latérale qui tend à éloigner ses parois latérales sera conduite lors de son pivotement vers sa position escamotée et vers sa position stable active.

On notera que c'est la manipulation par l'une ou l'autre des traverses (100, 101') que l'utilisateur pourra actionner la pièce pivotante pour la passer de sa position escamotée vers sa position active et inversement.

On a compris que lors du pivotement de la pièce pivotante (10) la coopération de la saillie avec la rampe correspondante provoque le rapprochement des parois latérales de la pièce pivotante par déformation élastique et ce contre l'élasticité propre de cette dernière.

Il va de soi que le premier mode de réalisation avec son système élastique, pourrait être tel qu'il ne comprenne pas d'organe de commande, mais se manoeuvre manuellement par préhension de la pièce d'appui pivotante. De même, il va de soit aussi, que sans sortir du cadre de l'invention, le deuxième mode de réalisation avec son énergie par élasticité transversale comprenne un organe de manoeuvre, tel que celui du premier mode de réalisation.

## Revendications

1. Raquette à neige (1) comportant des moyens de retenue de la chaussure qui permettent à celte-ci de pivoter vers le haut par rapport au tamis (2) de la raquette autour d'un axe transversal (X, X') situé sensiblement au niveau de la zone avant la chaussure, et ce, afin que l'utilisateur puisse soulever son talon par pivotement, depuis une position basse normale (A), position d'utilisation habituelle de la raquette pour une marche sur terrain plat, selon laquelle le plan général de la surface inférieure de ladite chaussure est sensiblement parallèle à la surface du terrain, et qui comprend des moyens de limitation du pivotement vers le bas permettant de définir une position basse (C) selon laquelle la surface inférieure de la chaussure se trouve inclinée vers le bas et vers l'avant, lesdits moyens étant constitués par une pièce d'appui pivotante (10), articulée sur la raquette autour d'un axe transversal (Y, Y'), pour prendre selon l'invention, deux positions stables, une position escamotée inactive, et une position active, **caractérisée en ce que** la pièce pivotante (10) a la forme d'un étrier en forme de "U"dont les flancs sont des parois (100, 100') de forme triangulaire, dont le sommet comprend l'axe de pivotement, tandis que les angles supérieurs (A, B) de la base du triangle sont reliés chacun par une traverse (101, 101'), à savoir une traverse avant (101) et une traverse arrière (101') afin de laisser un espace vide (E) entre elles, la pièce pivotante (10) étant montée pivotante sur un support (13), tandis que la pièce pivotante coopère avec ledit support par un système de rampe (132, 133-132',133') grâce à l'élasticité latérale de la pièce pivotante.

2. Raquette à neige (1) selon la revendication 1, **caractérisée en ce que** la pièce support (13) qui est fixée sur la raquette, comprend deux parois latérales (130,130') s'étendant sensiblement verticalement

3. Raquette à neige (1) selon la revendication précédente, **caractérisée en ce que** les parois latérales (130, 130') de la pièce support (13) s'étendent de part et d'autre des parois (100, 100') de la pièce pivotante (10).

4. Raquette à neige (1) selon la revendication précédente, **caractérisée en ce que** chacune des surfaces internes des parois latérales de la pièce support, surfaces qui sont en regard des parois latérales de la pièce pivotante comprend une saillie centrale (131, 131') pour former une rampe avant (132, 132') et une rampe arrière (133, 133') destinées à coopérer avec une saillie externe (134, 134') réalisée sur chacune des surfaces internes des parois de la pièce pivotante.

## Claims

1. Snowshoe (1) comprising means for retention of the shoe, which allow the latter to pivot upwards relative to the screen (2) of the snowshoe, around a transverse axis (X, X') which is situated substantially at the level of the front area of the shoe, so that the user can raise his heel by pivoting, from a normal low position (A), which is the habitual position of use of the snowshoe for walking on flat ground, according to which the general plane of the lower surface of the said shoe is substantially parallel to the surface of the ground, and which comprises means for limitation of the pivoting downwards, which make it possible to define a low position (C) according to which the lower surface of the shoe is inclined downwards and forwards, the said means being constituted by a pivoting support part (10) which is articulated on the snowshoe around a transverse axis (Y, Y'), in order, according to the invention, to assume two stable positions, i.e. an inactive retracted position, and an active position, **characterised in that** the pivoting part (10) has the form of a stirrup in the form of a "U", the flanks of which are walls (100, 100') with a triangular form, the top of which comprises the axis of pivoting, whereas the upper angles (A, B) of the base of the triangle are each connected by a cross-member (101, 101'), that is, a front cross-member (101) and a rear cross-member (101'), in order to leave an empty space (E) between them, the pivoting part (10) being fitted such as to pivot on a support (13), whereas the pivoting part co-operates with the said support by means of a ramp system (132, 133 - 132', 133') due to the lateral resilience of the pivoting part.

2. Snowshoe (1) according to claim 1, **characterised in that** the support part (13) which is secured to the snowshoe comprises two lateral walls (130, 130') which extend substantially vertically.

3. Snowshoe (1) according to the preceding claim, **characterised in that** the lateral walls (130, 130') of the support part (13) extend on both sides of the walls (100, 100') of the pivoting part (10).

4. Snowshoe (1) according to the preceding claim, **characterised in that** each of the inner surfaces of the lateral walls of the support part, which surfaces are opposite the lateral walls of the pivoting part, comprises a central projection (131, 131'), in order to form a front ramp (132, 132') and a rear ramp (133, 133') which are designed to co-operate with an outer protection (134, 134') provided on each of the inner surfaces of the walls of the pivoting part.

## Patentansprüche

1. Schneeschuh (1) umfassend Haltemittel für den Schuh, die es diesem erlauben, sich bezogen auf das Sieb (2) des Schneeschuhs um eine Querachse (X, X'), die im Wesentlichen im Bereich vor dem Schuh liegt, nach oben zu drehen und dies, damit der Nutzer seine Ferse durch Drehung aus einer unteren Normalstellung (A) anheben kann, nämlich aus einer üblichen Verwendungsstellung des Schneeschuhs, zum Laufen in flachem Gelände, wobei die allgemeine Ebene der unteren Fläche des Schuhs im Wesentlichen parallel zur Fläche des Geländes ist, und wobei der Schneeschuh Mittel zur Begrenzung der Drehung nach unten umfasst, was die Bestimmung einer unteren Stellung (C) erlaubt, wobei die untere Fläche des Schuhs nach unten und nach vorn geneigt ist, wobei die Mittel aus einem drehbaren Auflageteil (10) bestehen, das auf dem Schneeschuh um eine Querachse (Y,Y') angelenkt ist, um erfindungsgemäß zwei feste Stellungen einzunehmen, eine eingefahrene, inaktive und eine aktive Stellung, **dadurch gekennzeichnet, dass** das drehbare Teil (10) in Form eines U-förmigen Bügels, dessen Seiten Wände (100, 100') in Form eines Dreiecks sind, dessen Scheitel die Drehachse umfasst, während die darüber liegenden Winkel (A, B) der Dreiecksbasis jeweils durch eine Querverbindung (101, 101') miteinander verbunden sind, nämlich eine vordere (101) und eine hintere (101') Querverbindung, sodass ein Zwischenraum (E) zwischen ihnen gelassen wird, wobei das drehbare Teil (10) drehbar auf einen Träger (13) montiert ist, während das drehbare Teil dank der seitlichen Elastizität des drehbaren Teils über ein Rampensystem (132, 133-132', 133') mit der Halterung zusammenwirkt.

2. Schneeschuh (1) nach Anspruch 1, **dadurch gekennzeichnet, dass** das Trägerteil (13), das an dem Schneeschuh fest angebracht ist, zwei Seitenwände (130, 130') umfasst, die sich im Wesentlichen vertikal erstrecken.

3. Schneeschuh (1) nach dem vorhergehenden Anspruch, **dadurch gekennzeichnet, dass** sich die Seitenwände (130, 130') des Trägerteils (13) von einer Wand (100, 100') des drehbaren Teils (10) zur anderen erstrecken.

4. Schneeschuh (1) nach dem vorhergehenden Anspruch, **dadurch gekennzeichnet, dass** jede der Innenflächen der Seitenwände des Trägerteils, die gegenüber den Seitenwänden des drehbaren Teils liegen, einen zentralen Vorsprung (131, 131') zum Bilden einer vorderen Rampe (132,132') und einer hinteren Rampe (133,133') umfasst, die dazu bestimmt sind, mit einem externen Vorsprung (134, 134') auf jeder der Wandinnenflächen des drehbaren Teils zusammenzuwirken.
